# EUROPÄISCHE PATENTSCHRIFT

(11) **EP 3 168 163 B1**
(45) Veröffentlichungstag und Bekanntmachung des Hinweises auf die Patenterteilung: **14.03.2018**
(21) Anmeldenummer: 16198201.2
(22) Anmeldetag: 10.11.2016
(51) Int. Cl.: B65B 43/42, B65B 57/02, B65B 43/26, B65B 57/04

(54) **SACKAUFSTECKVORRICHTUNG**
BAG ATTACHMENT DEVICE
MACHINE DESTINÉE À FIXER DES SACS

(30) Priorität: 12.11.2015 DE 102015222303
(43) Veröffentlichungstag der Anmeldung: 17.05.2017
(73) Patentinhaber: Claudius Peters Projects GmbH, 21614 Buxtehude (DE)
(72) Erfinder: Biebau, Kai, 22765 Hamburg (DE); Bock, Uwe, 21680 Stade (DE)
(74) Vertreter: Glawe, Delfs, Moll

(56) Entgegenhaltungen:
- EP-A1- 2 246 264
- WO-A1-2013/040717
- DE-B1- 2 514 954
- DE-U1- 20 318 956

## Beschreibung

Die Erfindung betrifft eine Sackaufsteckvorrichtung zum Aufstecken von Ventilsäcken auf eine Ventilsack-Füllmaschine und ein Verfahren zum Betrieb einer entsprechenden Sackaufsteckvorrichtung.

Ventilsäcke zum Abfüllen von rieselfähigem Schüttgut sind aus dem Stand der Technik bekannt. Sie zeichnen sich durch eine Ventilsacköffnung zur Befüllung über ein Füllrohr der Füllmaschine aus, wobei sich diese Ventilsacköffnung nach Befüllen und anschließendem Entfernen des Füllrohrs der Füllmaschine selbsttätig verschließt.

Es sind verschiedene Ausführungsformen von Ventilsack-Füllmaschinen bekannt, wobei für einen hohen Durchsatz von Ventilsäcken regelmäßig auf rotierende Ventilsack-Füllmaschinen zurückgegriffen wird. Entsprechende Füllmaschinen weisen mehrere horizontal angeordnete Füllrohre auf, die um eine gemeinsame vertikale Füllmaschinenachse rotieren. Während einem Umlauf eines Füllrohrs um die vertikale Füllmaschinenachse wird an einem ersten Punkt des Umlaufs ein Ventilsack auf das Füllrohr aufgesteckt. Während der Ventilsack anschließend befüllt wird, bewegt sich das Füllrohr zusammen mit dem Ventilsack weiter und der vollständig gefüllte Ventilsack kann an einem zweiten Punkt des Umlaufs vom Füllrohr abgezogen werden. Anschließend bewegt sich das Füllrohr wieder zum ersten Punkt des Umlaufs.

Zum Aufstecken von Ventilsäcken auf die Füllrohre einer Ventilsack-Füllmaschine wird regelmäßig eine Sackaufsteckvorrichtung, wie sie bspw. in EP 2 246 264 A1 offenbart ist, vorgesehen. Bei einer Bauform dieser Sackaufsteckvorrichtung werden als Sackbündel auf einer Aufnahmeposition bereitgestellte lose aufeinanderliegende Ventilsäcke vereinzelt und derart aufgefaltet, dass die Ventilsacköffnung ausreichend geöffnet ist, um den Ventilsack mit der Ventilsacköffnung einfach auf ein Füllrohr der Ventilsack-Füllmaschine stülpen zu können. Im Ausgangszustand umfassen Sackbündel in der Regel 12 bis 15 Ventilsäcke.

Für eine hohe Arbeitsgeschwindigkeit der Ventilsack-Füllmaschine - und somit einem hohen Durchsatz von Ventilsäcken - ist es wünschenswert, die einzelnen Füllrohre mit einer hohen Geschwindigkeit um die vertikale Füllmaschinenachse rotieren zu lassen. In der Folge muss auch die Sackaufsteckvorrichtung in schneller Abfolge Ventilsäcke auf die Füllrohre der Ventilsack-Füllmaschine aufstecken können.

Es hat sich gezeigt, dass häufig die Sackaufsteckvorrichtung ein limitierender Faktor für die Arbeitsgeschwindigkeit einer Ventilsack-Füllmaschine ist. Dabei ist weniger die Geschwindigkeit der Vereinzelung der Ventilsäcke eines Sackbündels, des Auffaltens der Ventilsäcke oder dem letztendlichen Stülpens der Ventilsäcke auf die Füllrohre der Ventilsack-Füllmaschine der limitierende Faktor. Vielmehr wurde festgestellt, dass das Nachführen eines neuen Sackbündels auf die Aufnahmeposition, nachdem das vorangegangene Sackbündel durch Aufnahme des letzten Ventilsacks des Sackbündels von der Aufnahmeposition aufgebraucht ist, einem beliebigen Erhöhen der Arbeitsgeschwindigkeit einer Ventilsack-Füllmaschine entgegensteht. Sofern nicht in Kauf genommen wird, dass regelmäßig bei der Nachführung eines neuen Sackbündels auf die Aufnahmeposition ein oder mehrere Füllrohre der Ventilsack-Füllmaschine von der Sackaufsteckvorrichtung nicht mit Ventilsäcken bestückt werden können, muss der zeitliche Abstand zwischen dem Aufstecken zweier Ventilsäcke - die sog. Taktzeit - ausreichend groß gewählt werden, damit in diesem Abstand ggf. auch das Nachführen eines neuen Sackbündels möglich ist. Die Arbeitsgeschwindigkeit einer Ventilsack-Füllmaschine ist entsprechend dieser Taktzeit zu wählen.

WO 2013/040717 A1 offenbart eine Sackaufsteckvorrichtung, bei der die Lage jedes einzelnen aufzunehmenden Ventilsacks bspw. optisch ermittelt wird, um die Aufsteckbewegung so anzupassen, dass der Ventilsack sicher auf das Füllrohre der Ventilsack-Füllmaschine aufgesteckt wird.

Der Erfindung liegt die Aufgabe zugrunde, eine Sackaufsteckvorrichtung zu schaffen, die eine gegenüber dem Stand der Technik kürzere Taktzeit ermöglicht.

Gelöst wird diese Aufgabe durch eine Sackaufsteckvorrichtung gemäß dem Hauptanspruch. Vorteilhafte Weiterbildungen sind Gegenstand der abhängigen Ansprüche.

Demnach betrifft die Erfindung eine Sackaufsteckvorrichtung zum Aufstecken von Ventilsäcken auf eine Ventilsack-Füllmaschine, mit einem Ventilsackaufnehmer zum Aufnehmen des obersten Ventilsacks eines an einer Aufnahmeposition liegenden Sackbündels und einer Transporteinrichtung zum Transport eines Sackbündels von einer Warteposition auf die Aufnahmeposition, wobei zwei mit einer Steuerungseinheit verbundene Distanzsensoren derart in einem Abstand zueinander angeordnet sind, dass aus dem vorgegebenen Abstand zwischen den beiden Distanzsensoren und den von diesen erfassten Distanzen die Dicke des Sackbündels auf der Aufnahmeposition durch die Steuerungseinheit ermittelbar ist, und die Steuerungseinheit dazu ausgebildet ist, anhand der ermittelten Dicke des Sackbündels zu erkennen, wenn nur noch ein letzter Ventilsack vom Sackbündel in der Aufnahmeposition liegt, wobei die Steuerungseinheit bei Erkennung, dass nur noch ein letzter Ventilsack vom Sackbündel in der Aufnahmeposition liegt, derart auf den Ventilsackaufnehmer einwirkt, dass die Aufnahmegeschwindigkeit des letzten Ventilsacks von der Aufnahmeposition gegenüber der Aufnahme der vorangegangenen Ventilsäcke beschleunigt wird.

Die Erfindung betrifft weiterhin ein Verfahren zum Betrieb einer Sackaufsteckvorrichtung, bei der Ventilsäcke eines in einer Aufnahmeposition liegenden Sackbündels einzeln durch einen Ventilsackaufnehmer aufgenommen werden, mit den Schritten:
a) Ermitteln der Dicke des Sackbündels; und
b) Feststellen anhand der ermittelten Dicke des Sackbündels, wenn nur noch ein letzter Ventilsack vom Sackbündel in der Aufnahmeposition liegt
wobei bei Feststellung, dass nur noch ein letzter Ventilsack vom Sackbündel in der Aufnahmeposition liegt, die Aufnahme dieses letzten Ventilsacks durch den Ventilsackaufnehmer gegenüber der Aufnahme der vorherigen Ventilsäcke beschleunigt wird.

Die Erfindung hat erkannt, dass bei den Sackaufsteckvorrichtungen gemäß dem Stand der Technik die sichere Erkennung, ob noch Ventilsäcke in der Aufnahmeposition liegen oder ob ein neues Sackbündel nachgeschoben werden muss, einige Zeit in Anspruch nimmt. Erst wenn nämlich sichergestellt ist, dass sich tatsächlich kein Ventilsack mehr in der Aufnahmeposition befindet, kann ein neues Sackbündel nachgeschoben werden. Ist die Aufnahmeposition nicht leer wenn ein neues Sackbündel nachgeschoben wird, kommt es zu einem Ventilsackstau in der Sackaufsteckvorrichtung, der manuell beseitigt werden muss, was wiederum zu unerwünschten Ausfallzeiten der gesamten Anordnung aus Sackaufsteckvorrichtung und Ventilsack-Füllmaschine führt.

Im Stand der Technik wird die Überprüfung, ob sich noch ein Ventilsack in der Aufnahmeposition der Sackaufsteckvorrichtung befindet, häufig über einen in die Auflagefläche der Aufnahmeposition integrierten Lichttaster durchgeführt. Wird der letzte Ventilsack eines Sackbündels angehoben, wird kein Licht mehr von der Oberfläche des Ventilsacks in den Lichttaster reflektiert, was grundsätzlich anzeigt, dass das Sackbündel erschöpft ist. Um die Gefahr einer Fehldetektion zu vermeiden, wenn der letzte Ventilsack eines Sackbündels aufgrund von Adhäsion beim Anheben des vorletzten Ventilsacks eines Sackbündels durch den Ventilsackaufnehmer kurzeitig angehoben wird, dann aber wieder auf die Aufnahmeposition zurückfällt, wird das Signal des Lichttasters jedoch erst berücksichtigt, wenn es über einen vorgegebenen Karenzzeitraum kontinuierlich anliegt. Erst dann wird ein neues Sackbündel von der Warteposition in die Aufnahmeposition verschoben.

Mit der erfindungsgemäßen Lösung ist es im Unterschied zu dem bekannten Stand der Technik nicht mehr nur möglich festzustellen, wann der letzte Ventilsack von der Aufnahmeposition entnommen wurde, sondern es ist vielmehr nun möglich festzustellen, wann nur noch ein - nämlich der letzte - Ventilsack eines Sackbündels in der Aufnahmeposition liegt. In der Folge kann ein neues Sackbündel bereits kurz nach dem Anheben des letzten Ventilsacks von der Aufnahmeposition nachgeführt werden, wodurch sich die erreichbare Taktzeit der Sackaufsteckvorrichtung - also der Zeit zwischen dem Aufstecken zweier Ventilsäcke - im Falle der Sackbündelnachführung und - da die Taktzeit möglichst dauerhaft konstant gehalten wird - auch insgesamt verbessern lässt. Insbesondere kann auf den im Stand der Technik zwingend erforderlichen Karenzzeitraum zur Detektion einer leeren Aufnahmeposition verzichtet werden.

Durch die erfindungsgemäß vorgesehenen wenigstens zwei Distanzsensoren lässt sich die Dicke des in der Aufnahmeposition liegenden Sackbündels bestimmen. Ist der Abstand zwischen den beiden Distanzsensoren bekannt, entspricht die Dicke des Sackbündels im Wesentlichen diesem Abstand abzüglich der von den beiden Distanzsensoren gemessenen Distanzen. Anhand der gemessenen Dicke des Sackbündels lässt sich dann erkennen, ob das Sackbündel nur noch den letzten Ventilsack umfasst. Dazu kann die ermittelte Dicke des Sackbündels mit einem vorgegebenen Grenzwert verglichen werden, bei dessen Unterschreitung von dem Verbleib eines einzelnen Ventilsacks in der Aufnahmeposition ausgegangen werden kann.

Dabei ist es im Übrigen unerheblich, wenn während des Aufnehmens des oberen Ventilsacks durch die Ventilsackaufnehmer die Dicke des auf der Auflageposition liegenden Sackbündels ggf. nicht korrekt gemessen wird, weil bspw. der eine Distanzmesser die Distanz zu dem bereits aufgenommen und durch den Ventilsackaufnehmer angehobenen Ventilsack, nicht aber zu dem obersten Ventilsack des Sackbündels misst. Spätestens wenn der aufgenommene Ventilsack an dem fraglichen Distanzmesser vorbeigefahren wurde und/oder den Ventilsackaufnehmer verlassen hat, entspricht die ermittelte Dicke derjenigen des auf der Auflageposition liegenden Sackbündels. Die Ermittlung der Dicke des Sackbündels zu den entsprechenden Zeitpunkten ist für die Erfindung vollkommen ausreichend.

Erfindungsgemäß wirkt die Steuerungseinheit bei Erkennung, dass nur noch ein letzter Ventilsack vom Sackbündel in der Aufnahmeposition liegt, derart auf den Ventilsackaufnehmer ein, dass die Aufnahmegeschwindigkeit des Ventilsacks von der Aufnahmeposition gegenüber der Aufnahme der vorangegangenen Ventilsäcke beschleunigt wird. Während im Normalfall bei der Aufnahme des obersten Ventilsacks eines Sackbündels durch einen Ventilsackaufnehmer der Ventilsack zunächst mit geringer Geschwindigkeit angehoben wird, um zu verhindern, dass der darunter liegende Ventilsack des Sackbündels aufgrund von Adhäsion und/oder einem Luftzug unnötig mit angehoben wird, ist dies bei dem letzten Ventilsack eines Sackbündels nicht mehr erforderlich. Indem bei der Erfindung erkannt wird, wenn der letzte Ventilsack eines Sackbündels aufgenommen wird, kann das Anheben eben dieses Ventilsacks beschleunigt werden, sodass die Aufnahmeposition schneller frei wird, um ein neues Sackbündel nachzuführen. Hierdurch lässt sich die erreichbare Taktzeit der Sackaufsteckvorrichtung im Falle der Sackbündelnachführung und somit auch insgesamt weiter verbessern.

Vorzugsweise umfasst die Transporteinrichtung einen Servomotor zum Transport eines Sackbündels von einer Warteposition auf die Aufnahmeposition. Durch den entsprechenden Einsatz eines Servomotors ist eine unverzögerte Nachführung eines neuen Sackbündels auf die Aufnahmeposition mit hoher Geschwindigkeit möglich. Auch hierdurch lässt sich die erreichbare Taktzeit der Sackaufsteckvorrichtung im Falle der Sackbündelnachführung und somit auch insgesamt weiter verbessern.

Es ist besonders bevorzugt, wenn die beiden Distanzmesser koaxial angeordnet sind. Weiterhin sind die Distanzmesser vorzugsweise parallel zur Höhe eines auf der Aufnahmeposition liegenden Sackbündels angeordnet. Durch eine entsprechende Anordnung der beiden Distanzmesser wird sichergestellt, dass die tatsächliche Höhe des Sackbündels an einer bestimmten Stelle gemessen wird. Dies bietet den Vorteil, dass selbst bei einer Welligkeit der Ventilsäcke in einem Sackbündel die Dicke des Sackbündels weiterhin mit einer ausreichenden Sicherheit ermittelt werden kann. Dies gilt insbesondere, wenn trotz Welligkeit der einzelnen Ventilsäcke eines Sackbündels keine oder nur kleine Hohlräume zwischen den Ventilsäcken entstehen. Doch auch selbst wenn es zu entsprechenden Hohlräumen kommt, lässt sich dennoch sicher erfassen, wenn von dem in der Aufnahmeposition liegende Sackbündeln nur noch ein bzw. der letzte Ventilsack vorhanden ist.

Zu einer Fehlerfassung kann es lediglich kommen, wenn der letzte Ventilsack eines Sackbündels an der Stelle, an der die Dicke des Sackbündels ermittelt wird, eine Blase aufweist, zwischen den beiden Lagen des Ventilsacks also ein Hohlraum besteht. In diesem Fall kann der letzte Ventilsack derart dick erscheinen, dass die ermittelte Dicke des Sackbündels bzw. des letzten Ventilsackes oberhalb des vorgegebenen Grenzwertes liegt, sodass in der Folge davon ausgegangen wird, dass das Sackbündel mehr als einen Ventilsack umfasst. In diesem Fall können die vorbeschriebenen Maßnahmen zur Erhöhung der Geschwindigkeit der Sackaufsteckvorrichtung im Falle der Sackbündelnachführung nicht greifen. Im Rahmen von Versuchen hat sich aber herausgestellt, dass ein entsprechender Fall in der Praxis nur äußerst selten vorkommt. Aufgrund dessen kann für einen solchen Fall dann ausnahmsweise vorgesehen sein, ein einzelnes Füllrohr der Ventilsack-Füllmaschine bei einem einzelnen Umlauf nicht mit einem Ventilsack zu bestücken, sodass die grundsätzliche Arbeitsgeschwindigkeit der Sackaufsteckvorrichtung und der Ventilsack-Füllmaschine beibehalten werden kann. Gegenüber dem Stand der Technik lässt sich aufgrund der grundsätzlich höheren möglichen Arbeitsgeschwindigkeit der Ventilsack-Füllmaschine dennoch ein insgesamt höherer Durchsatz von Ventilsäcken erreichen, selbst falls beizeiten ein Füllrohr der Ventilsack-Füllmaschine für einen Umlauf nicht mit einem Ventilsack bestückt werden kann.

Bei den Distanzsensoren kann es sich um Sensoren handeln, die eine Distanz auf Basis von Laufzeitmessungen von elektromagnetischen, insbesondere optischen, oder akustischen Signalen ermitteln.

Es ist bevorzugt, wenn die Distanzsensoren jeweils eine Auflösung von 0,3 mm oder besser aufweisen. Dadurch ist eine ausreichend genaue Ermittlung der Dicke eines Sackbündels möglich.

Der Ventilsackaufnehmer kann wenigstens eine, an einer vertikal verfahrbaren Hubeinrichtung angeordnete Vakuum-Saugerleiste umfassen. Wird die Saugerleiste auf einen Ventilsack abgesenkt, kann der Ventilsack durch einen in der Saugerleiste hergestellten Unterdruck festgehalten und über die Hubeinrichtung vertikal verfahren werden.

Zur Erläuterung des erfindungsgemäßen Verfahrens wird auf die vorstehenden Ausführungen verwiesen.

Die Erfindung wird nun anhand eines vorteilhaften Ausführungsbeispiels unter Bezugnahme auf die beigefügten Zeichnungen beispielhaft beschrieben. Es zeigen:
Figur 1: eine schematische Ansicht einer erfindungsgemäßen Sackaufsteckvorrichtung; und
Figur 2: eine schematische Darstellung einer bevorzugten erfindungsgemäßen Arbeitsweise der Sackaufsteckvorrichtung gemäß Figur 1.

In Figur 1 ist eine schematische Darstellung einer Anordnung aus einer erfindungsgemäßen Sackaufsteckvorrichtung 1 zusammen mit einer Ventilsack-Füllmaschine 50 gezeigt.

Die Ventilsack-Füllmaschine 50 weist mehrere horizontal angeordnete Füllrohre 51 auf, die um eine gemeinsame vertikale Füllmaschinenachse 52 rotieren. Während einem Umlauf eines Füllrohrs 51 um die vertikale Füllmaschinenachse 52 wird an einem ersten Punkt des Umlaufs ein Ventilsack 90 von der Sackaufsteckvorrichtung 1 auf eines der Füllrohre 51 aufgesteckt. Während der Ventilsack anschließend mit durch die Zuführleitung 53 der Ventilsack-Füllmaschine 50 zugeführtem rieselfähigem Schüttgut - in diesem Fall Zement - befüllt wird, bewegt sich das eine Füllrohr 51 zusammen mit dem Ventilsack weiter und der vollständig gefüllte Ventilsack kann an einem zweiten Punkt des Umlaufs vom Füllrohr 51 durch eine hierfür ausgebildete Vorrichtung (nicht dargestellt) abgezogen werden. Anschließend bewegt sich das Füllrohr 51 wieder zum ersten Punkt des Umlaufs.

Zum Aufstecken von Ventilsäcken 90 auf die Füllrohre 51 der Ventilsack-Füllmaschine 50 ist die Sackaufsteckvorrichtung 1 vorgesehen. Die Sackaufsteckvorrichtung 1 umfasst einen Ventilsackaufnehmer 2, mit der der jeweils oberste Ventilsack 90 eines auf einer Aufnahmeposition 3 liegenden Sackbündels 91 aufgenommen werden kann. Der Ventilsackaufnehmer 2 umfasst dabei eine, an einer vertikal verfahrbaren Hubeinrichtung 4 angeordnete Vakuum-Saugerleiste 5. Zur Aufnahme eines Ventilsacks 90 wird die Vakuum-Saugerleiste 5 auf den obersten Ventilsack 90 des Sackbündels 91 abgesenkt. Beim erneuten Anheben der Vakuum-Saugerleiste 5 wird der Ventilsack durch einen in der Vakuum-Saugerleiste 5 hergestellten Unterdruck festgehalten und über die Hubeinrichtung 4 derart vertikal verfahren, dass er an die Horizontalfördereinrichtung 6 übergeben wird. Die Horizontalfördereinrichtung 6 transportiert den Ventilsack 90 zu der Aufsteckeinrichtung 7. In der Aufsteckeinrichtung 7 kann der Ventilsack 90 so aufgefaltet werden, dass die Ventilsacköffnung derart ausreichend geöffnet ist, um den Ventilsack 90 mit seiner Ventilsacköffnung einfach auf ein Füllrohr 51 der Ventilsack-Füllmaschine 50 stülpen zu können, wenn sich das Füllrohr 51 an der Sackaufsteckvorrichtung 1 vorbeibewegt.

Im Bereich der Aufnahmeposition 3 sind zwei Distanzsensoren 10 in einen Abstand zueinander derart koaxial angeordnet, dass ihre gemeinsame Messachse 11 parallel zur Höhe des auf der Aufnahmeposition 3 liegenden Sackbündels 91 angeordnet ist. Die Distanzsensoren 10 sind über nicht dargestellte Datenleitungen mit der Steuerungseinheit 12 verbunden. Indem der unterhalb des Sackbündels 91 angeordnete Distanzsensor 10 die Distanz vom Distanzsensor 10 zum untersten Ventilsack 90 im Sackbündel 91 misst, während der andere Distanzsensor 10 die Distanz vom Distanzsensor 10 zum obersten Ventilsack 90 im Sackbündel 91 misst kann die Steuerungseinheit 12 ausgehend von dem Abstand zwischen den Distanzsensoren 10 aus diesen erfassten Distanzen die Dicke des Sackbündels 91 ermitteln.

Die Sackaufsteckvorrichtung 1 umfasst weiterhin eine Warteposition 8 für ein weiteres Sackbündel 91. Das Sackbündel 91 auf der Warteposition 8 kann auf die Aufnahmeposition 3 verfahren werden, sofern sich in der Aufnahmeposition 3 kein Ventilsack 90 mehr befindet. Zur entsprechenden Nachführung des Sackbündels 91 von der Warteposition 8 auf die Aufnahmeposition 3 ist eine Transporteinrichtung 9 vorgesehen, die als Antrieb einen Servomotor 9' aufweist.

Anhand von Figur 2 wird nun die bevorzugte Arbeitsweise der Sackaufsteckvorrichtung 1 und insbesondere der Steuerung durch die Steuerungseinheit 12 schematisch erläutert. In dem in Figur 2 dargestellten Diagramm entspricht die erste Zeile der Höhenposition der vertikal verfahrbaren Hubeinrichtung 4, die zweite Zeile der anhand der von den Distanzsensoren 10 erfassten Distanzen von der Steuerungseinheit 12 ermittelte Dicke des auf der Aufnahmeposition 3 befindlichen Sackbündels 91, und die dritte Zeile der Position der Transporteinrichtung 9 zum Transport eines weiteren Sackbündels 91 von der Warteposition 8 auf die Aufnahmeposition 3.

Zum Zeitpunkt t=t0 befindet sich die Hubeinrichtung 4 auf einer unteren Position, um den obersten Ventilsack 10 des Sackbündels 91 auf der Aufnahmeposition 3 mit Hilfe der Vakuum-Saugerleiste 5 aufzunehmen, insbesondere also anzuheben. Das Sackbündel 91 umfasst zu diesem Zweitpunkt noch zwei Ventilsäcke 90, weshalb die über die Distanzsensoren 10 ermittelte Dicke des Sackbündels 91 noch über dem vorgegebenen Grenzwert (gestrichelt dargestellt) liegt. Die Transportvorrichtung 9 befindet sich zum Zeitpunkt t=t0 in Wartestellung.

Anschließend wird die vertikal verfahrbare Hubeinrichtung 4 so verfahren, dass der oberste Ventilsack 90 des Sackbündels 91 auf der Aufnahmeposition 3 angehoben wird. Dabei wird die Geschwindigkeit des Anhebens bis zum Zeitpunkt t=t1 langsam erhöht, um zu vermeiden, dass der unterhalb des anzuhebenden Ventilsacks 90 befindliche Ventilsack 90 aufgrund von Adhäsion oder Luftverwirbelungen mit angehoben wird. Erst ab dem Zeitpunkt t=t1 wird die maximale Geschwindigkeit für das vertikale Verfahren der Hubeinrichtung 4 erreicht.

Aufgrund der in Figur 1 dargestellten Anordnung der Distanzsensoren 10 steigt der von der Steuerungseinheit 12 als vermeintliche Dicke des Sackbündels 91 ermittelte Wert an, obwohl sich die tatsächliche Dicke des Sackbündels 91 selbstverständlich nicht entsprechend verändert. Für die Funktionsweise der erfindungsgemäßen Vorrichtung bzw. für das erfindungsgemäße Verfahren ist dies jedoch nicht kritisch.

Zum Zeitpunkt t=t2 ist der aufgenommene Ventilsack 90 ausreichend vertikal verfahren, dass er von der vertikal verfahrbaren Hubeinrichtung 4 an die Horizontalfördereinrichtung 6 übergeben und von dieser an die Aufsteckeinrichtung 7 übergeben wird. Während dieses Vorgangs wird der Ventilsack 90 zu einem Zeitpunkt t=t3 aus der gemeinsamen Messachse 11 der beiden Distanzsensoren 10 wegbewegt, wodurch sich die von der Steuerungseinheit 12 ermittelte Dicke des Sackbündels 91 schlagartig ändert und nunmehr wieder mit der tatsächlichen Dicke des Sackbündels 91 übereinstimmt. Da diese ermittelte Dicke des Sackbündels 91 unter dem gestrichelt dargestellten Grenzwert liegt, kann die Steuerungseinheit 12 bereits zu diesem Zeitpunkt ermitteln, dass von dem Sackbündel 91 nur noch ein - nämlich der letzte - Ventilsack 90 in der Aufnahmeposition 3 liegt.

Ist der zuvor aufgenommene Ventilsack 90 vollständig an die Horizontalfördereinrichtung 6 übergeben (Zeitpunkt t=t4), verfährt die Hubeinrichtung 4 wieder nach unten, bis sie in Kontakt mit dem letzten auf der Auflageposition 3 verbliebenen Ventilsack 90 kommt, um diesen aufzunehmen (Zeitpunkt t=t5).

Anschließend verfährt die Hubeinrichtung 4 wieder nach oben, wobei die Geschwindigkeit des vertikalen Verfahrens nicht mehr langsam erhöht werden muss. Da die Steuerungseinrichtung 12 zuvor festgestellt hat, dass es sich bei dem nun aufgenommenen Ventilsack 90 um den letzten Ventilsack 90 des in der Aufnahmeposition 3 befindlichen Sackbündels 91 handelt, besteht die Gefahr, einen darunterliegenden Ventilsack 90 aufgrund von Adhäsion o.ä. mit aufzunehmen, nicht mehr. In der Folge kann die Aufnahme des letzten Ventilsacks 90 durch Verzicht auf die langsame Beschleunigung der vertikal verfahrbaren Hubeinrichtung 4 beschleunigt werden.

Die von der Steuerungseinheit 12 ermittelte Dicke des Sackbündels 91 bleibt zunächst konstant.

Da bereits zum Zeitpunkt t=t3 bekannt war, dass der zum Zeitpunkt t=t5 aufgenommene Ventilsack 90 der letzte Sack des Sackbündels 90 in der Aufnahmeposition 3 war, kann bereits zum Zeitpunkt t=t6 mit der Nachführung eines neuen Sackbündels 91 von der Warteposition 8 auf die Aufnahmeposition 3 begonnen werden, was an dem Verfahren der Transporteinrichtung 9 in der dritten Zeile des Diagramms aus Figur 2 ablesbar ist. Auch wenn das Nachführen des neuen Sackbündels 91 erst zum Zeitpunkt t=t8 abgeschlossen ist und die Transportvorrichtung 9 erst daran anschließend wieder in die Ausgangsstellung zurückverfahren wird (Zeitpunkt t=t10), wird das neue Sackbündel 91 bereits zum Zeitpunkt t=t7 in die Messachse 11 der Distanzsensoren 10 hineingeschoben. In der Folge stimmt ab diesem Zeitpunkt der von der Steuerungseinheit 12 ermittelte Wert zunächst nicht mehr mit der tatsächlichen Dicke des Sackbündels 91 überein, was für die vorliegende Erfindung zu diesem Zeitpunkt aber völlig unkritisch ist.

Zum Zeitpunkt t=t9 wird der zuvor aufgenommene Ventilsack 10 von der vertikal verfahrbaren Hubeinrichtung 4 an die Horizontalfördereinrichtung 6 übergeben. Während des Übergebens des Ventilsacks 10 von der Horizontalfördereinrichtung 6 an die Aufsteckeinrichtung 7 wird der Ventilsack 90 zum Zeitpunkt t=t10 aus der Messachse 11 der Distanzsensoren 10 herausverfahren, weshalb ab diesem Zeitpunkt die von der Steuerungseinheit 12 ermittelte Dicke des nunmehr neuen, in die Aufnahmeposition 3 nachgeführten Sackbündels 91 entspricht.

Anschließend beginnt die Aufnahme der einzelnen Ventilsäcke 90 des nunmehr auf der Aufnahmeposition 3 befindlichen Sackbündels 91 auf aus dem Stand der Technik bekannten Art und Weise, bis erneut nur noch zwei Ventilsäcke 90 des Sackbündels 91 verbleiben. Der Betrieb der Sackaufsteckvorrichtung 1 verläuft dann erneut wie ausgehend vom Zeitpunkt t=t0 dargestellt.

## Patentansprüche

1. Sackaufsteckvorrichtung (1) zum Aufstecken von Ventilsäcken (90) auf eine Ventilsack-Füllmaschine (50), mit einem Ventilsackaufnehmer (2) zum Aufnehmen des obersten Ventilsacks (90) eines an einer Aufnahmeposition (3) liegenden Sackbündels (91) und einer Transporteinrichtung (9) zum Transport eines Sackbündels (91) von einer Warteposition (8) auf die Aufnahmeposition (3),
**dadurch gekennzeichnet, dass**
zwei mit einer Steuerungseinheit (12) verbundene Distanzsensoren (10) derart in einem Abstand zueinander angeordnet sind, dass aus dem vorgegebenen Abstand zwischen den beiden Distanzsensoren (10) und den von diesen erfassten Distanzen die Dicke des Sackbündels (91) auf der Aufnahmeposition (3) durch die Steuerungseinheit (12) ermittelbar ist, und die Steuerungseinheit (12) dazu ausgebildet ist, anhand der ermittelten Dicke des Sackbündels (91) zu erkennen, wenn nur noch ein letzter Ventilsack (90) vom Sackbündel (91) in der Aufnahmeposition (3) liegt, wobei die Steuerungseinheit (12) bei Erkennung, dass nur noch ein letzter Ventilsack (90) vom Sackbündel (91) in der Aufnahmeposition (3) liegt, derart auf den Ventilsackaufnehmer (2) einwirkt, dass die Aufnahmegeschwindigkeit des letzten Ventilsacks (90) von der Aufnahmeposition gegenüber der Aufnahme der vorangegangenen Ventilsäcke (90) beschleunigt wird.

2. Sackaufsteckvorrichtung nach Anspruch 1,
**dadurch gekennzeichnet, dass**
die Transporteinrichtung (9) einen Servomotor (9') zum Transport eines Sackbündels (91) von der Warteposition (8) auf die Aufnahmeposition (3) umfasst.

3. Sackaufsteckvorrichtung nach einem der vorhergehenden Ansprüche,
**dadurch gekennzeichnet, dass**
die beiden Distanzmesser (10) koaxial angeordnet sind.

4. Sackaufsteckvorrichtung nach einem der vorhergehenden Ansprüche,
**dadurch gekennzeichnet, dass**
die Distanzmesser (10) parallel zur Höhe eines auf der Aufnahmeposition (3) liegenden Sackbündels (91) angeordnet sind.

5. Sackaufsteckvorrichtung nach einem der vorhergehenden Ansprüche,
**dadurch gekennzeichnet, dass**
die Distanzsensoren (10) Sensoren sind, die eine Distanz auf Basis von Laufzeitmessungen von elektromagnetischen, vorzugsweise optischen, oder akustischen Signalen ermitteln.

6. Sackaufsteckvorrichtung nach einem der vorhergehenden Ansprüche,
**dadurch gekennzeichnet, dass**
die Distanzsensoren (10) eine Auflösung von 0,3 mm oder besser aufweisen.

7. Sackaufsteckvorrichtung nach einem der vorhergehenden Ansprüche,
**dadurch gekennzeichnet, dass**
der Ventilsackaufnehmer (2) wenigstens eine, an einer vertikal verfahrbaren Hubeinrichtung (4) angeordnete Vakuum-Saugerleiste (5) umfasst.

8. Verfahren zum Betrieb einer Sackaufsteckvorrichtung (1) zum Aufstecken von Ventilsäcken (90) auf eine Ventilsack-Füllmaschine (50), wobei der oberste Ventilsack (90) eines in einer Aufnahmeposition (3) liegenden Sackbündels (91) einzeln durch einen Ventilsackaufnehmer (2) aufgenommen werden, **gekennzeichnet durch** die folgenden Schritte:
a) Ermitteln der Dicke des Sackbündels (91); und
b) Feststellen anhand der ermittelten Dicke des Sackbündels (91), wenn nur noch ein letzter Ventilsack vom Sackbündel (91) in der Aufnahmeposition (3) liegt,
wobei bei Feststellung, dass nur noch ein letzter Ventilsack (90) vom Sackbündel (91) in der Aufnahmeposition (3) liegt, die Aufnahmegeschwindigkeit dieses letzten Ventilsacks (90) durch den Ventilsackaufnehmer (2) gegenüber der Aufnahmegeschwindigkeit der vorherigen Ventilsäcke (90) beschleunigt wird

9. Verfahren nach Anspruch 8,
**dadurch gekennzeichnet, dass**
die Feststellung, ob nur noch ein letzter Ventilsack (90) vom Sackbündel (91) in der Aufnahmeposition (3) liegt, durch Vergleich der ermittelten Dicke des Sackbündels (91) mit einem vorgegebenen Grenzwert erfolgt.

10. Verfahren nach Anspruch 8 oder 9,
**dadurch gekennzeichnet, dass**
bei Feststellung, dass nur noch ein letzter Ventilsack (90) vom Sackbündel (91) in der Aufnahmeposition (3) liegt, während der Aufnahme des letzten Ventilsacks (90) ein neues Sackbündel (91) nachgeführt wird, sobald der letzte Ventilsack (90) ausreichend angehoben wurde.

11. Verfahren nach einem der Ansprüche 8 bis 10,
**dadurch gekennzeichnet, dass**
die Sackaufsteckvorrichtung (1) nach einem der Ansprüche 1 bis 7 ausgebildet ist.

## Claims

1. Bag attachment device (1) for attaching valve bags (90) to a valve bag filling machine (50) comprising a valve bag pick-up mechanism (2) for picking up the topmost valve bag (90) from a bundle of bags (91) lying at a pick-up position (3), and a transport apparatus (9) for transporting a bundle of bags (91) from a waiting position (8) to the pick-up position (3),
**characterized in that**
two distance sensors (10) connected to a control unit (12) are arranged at a distance from each other in such a way that, from the predefined distance between the two distance sensors (10) and the distances measured by the latter, the thickness of the bundle of bags (91) at the pick-up position (3) can be determined by the control unit (12), and, by using the determined thickness of the bundle of bags (91), the control unit (12) is designed to detect when only a last valve bag (90) from the bundle of bags (91) is lying in the pick-up position (3), wherein, upon detecting that only a last valve bag (90) from the bundle of bags (91) is lying in the pick-up position (3), the control unit (12) acts on the valve bag pick-up mechanism (2) in such a way that the pick-up speed of the last valve bag (90) from the pick-up position is accelerated as compared with the pick-up of the preceding valve bags (90).

2. Bag attachment device according to Claim 1,
**characterized in that**
the transport apparatus (9) comprises a servomotor (9') for transporting a bundle of bags (91) from the waiting position (8) to the pick-up position (3).

3. Bag attachment device according to one of the preceding claims,
**characterized in that**
the two distance meters (10) are arranged coaxially.

4. Bag attachment device according to one of the preceding claims,
**characterized in that**
the distance meters (10) are arranged parallel to the height of a bundle of bags (91) lying on the pick-up position (3).

5. Bag attachment device according to one of the preceding claims,
**characterized in that**
the distance sensors (10) are sensors which determine a distance on the basis of propagation time measurements of electromagnetic, preferably optical, or acoustic signals.

6. Bag attachment device according to one of the preceding claims,
**characterized in that**
the distance sensors (10) have a resolution of 0.3 mm or better.

7. Bag attachment device according to one of the preceding claims,
**characterized in that**
the valve bag pick-up mechanism (2) comprises at least one vacuum sucker bar (5) arranged on a vertically movable lifting apparatus (4).

8. Method for operating a bag attachment device (1) for attaching valve bags (90) to a valve bag filling machine (50),
the topmost valve bag (90) of a bundle of bags (91) lying in a pick-up position (3) being picked up individually by a valve bag pick-up mechanism (2), **characterized by** the following steps:
a) determining the thickness of the bundle of bags (91); and
b) by using the determined thickness of the bundle of bags (91), detecting when only a last valve bag from the bundle of bags (91) is lying in the pick-up position (3),
wherein, when it is detected that only a last valve bag (90) from the bundle of bags (91) is lying in the pick-up position (3), the pick-up speed of this last valve bag (90) by the valve bag pick-up mechanism (2) is accelerated as compared with the pick-up speed of the preceding valve bags (90).

9. Method according to Claim 8,
**characterized in that**
detecting whether only a last valve bag (90) from the bundle of bags (91) is lying in the pick-up position (3) is carried out by comparing the determined thickness of the bundle of bags (91) with a predefined limiting value.

10. Method according to Claim 8 or 9,
**characterized in that**
when it is detected that only a last valve bag (90) from the bundle of bags (91) is lying in the pick-up position (3), as the last valve bag (90) is picked up, a new bundle of bags (91) is fed in as soon as the last valve bag (90) has been lifted sufficiently.

11. Method according to one of Claims 8 to 10,
**characterized in that**
the bag attachment device (1) is constructed in accordance with one of Claims 1 to 7.

## Revendications

1. Machine destinée à fixer des sacs (1) pour la fixation de sacs à valve (90) sur une machine de remplissage de sacs à valve (50), avec un récepteur de sac à valve (2) destiné à recevoir le sac à valve le plus élevé (90) d'une pile de sacs à valve (91) posée sur une position de réception (3) et avec un dispositif de transport (9) pour le transport d'une pile de sacs (91) d'une position d'attente (8) à la position de réception (3),
**caractérisée en ce que** deux détecteurs de distance (10) reliés à une unité de commande (12) sont disposés à une distance l'un de l'autre de telle manière que l'épaisseur de la pile de sacs (91) sur la position de réception (3) puisse être déterminée par l'unité de commande (12) à partir de la distance prédéterminée entre les deux détecteurs de distance (10) et des distances détectées par ceux-ci, et l'unité de commande (12) est configurée pour reconnaître, à l'aide de l'épaisseur déterminée de la pile de sacs (91), quand il ne reste encore qu'un dernier sac à valve (90) de la pile de sacs (91) dans la position de réception (3), dans laquelle, lorsqu'elle reconnaît qu'il ne reste encore qu'un dernier sac à valve (90) de la pile de sacs (91) dans la position de réception (3), l'unité de commande (12) agit sur le récepteur de sacs à valve (2) de telle manière que la vitesse de réception du dernier sac à valve (90) à partir de la position de réception soit accélérée par rapport à la réception des sacs à valve précédents (90).

2. Machine destinée à fixer des sacs selon la revendication 1, **caractérisée en ce que** le dispositif de transport (9) comprend un servomoteur (9') pour le transport d'une pile de sacs (91) de la position d'attente (8) à la position de réception (3).

3. Machine destinée à fixer des sacs selon l'une quelconque des revendications précédentes, **caractérisée en ce que** les deux dispositifs de mesure de distance (10) sont disposés de façon coaxiale.

4. Machine destinée à fixer des sacs selon l'une quelconque des revendications précédentes, **caractérisée en ce que** les dispositifs de mesure de distance (10) sont disposés parallèlement à la hauteur d'une pile de sacs (91) placée sur la position de réception (3).

5. Machine destinée à fixer des sacs selon l'une quelconque des revendications précédentes, **caractérisée en ce que** les détecteurs de distance (10) sont des détecteurs qui déterminent une distance sur la base de mesures du temps de parcours de signaux électromagnétiques, de préférence optiques, ou acoustiques.

6. Machine destinée à fixer des sacs selon l'une quelconque des revendications précédentes, **caractérisée en ce que** les détecteurs de distance (10) présentent une résolution de 0,3 mm ou supérieure.

7. Machine destinée à fixer des sacs selon l'une quelconque des revendications précédentes, **caractérisée en ce que** le récepteur de sacs à valve (2) comprend au moins une barre de suceurs à vide (5) disposée sur un dispositif de levage (4) déplaçable verticalement.

8. Procédé de conduite d'une machine destinée à fixer des sacs (1) pour la fixation de sacs à valve (90) sur une machine de remplissage de sacs à valve (50), dans lequel le sac à valve le plus élevé (90) d'une pile de sacs (91) placée dans une position de réception (3) est reçu individuellement par un récepteur de sacs à valve (2), **caractérisé par** les étapes suivantes:
a) déterminer l'épaisseur de la pile de sacs (91); et
b) constater à l'aide de l'épaisseur déterminée de la pile de sacs (91), à quel instant il ne reste encore qu'un dernier sac à valve de la pile de sacs (91) dans la position de réception (3),
dans lequel, lorsque l'on constate qu'il ne reste encore qu'un dernier sac à valve (90) de la pile de sacs (91) dans la position de réception (3), on accélère la vitesse de réception de ce dernier sac à valve (90) par le récepteur de sacs à valve (2) par rapport à la vitesse de réception des sacs à valve précédents (90).

9. Procédé selon la revendication 8, **caractérisé en ce que** l'on constate s'il ne reste encore qu'un dernier sac à valve (90) de la pile de sacs (91) dans la position de réception (3) en comparant l'épaisseur déterminée de la pile de sacs (91) avec une valeur limite prédéterminée.

10. Procédé selon la revendication 8 ou 9, **caractérisé en ce que**, lors de la constatation qu'il ne reste encore qu'un dernier sac à valve (90) de la pile de sacs (91) dans la position de réception (3), on ramène une nouvelle pile de sacs (91) pendant la réception du dernier sac à valve (90), dès que le dernier sac à valve (90) a été suffisamment soulevé.

11. Procédé selon l'une quelconque des revendications 8 à 10, **caractérisé en ce que** la machine destinée à fixer des sacs (1) est réalisée selon l'une quelconque des revendications 1 à 7.
